# EUROPÄISCHE PATENTSCHRIFT

(11) **EP 0 170 877 B1**
(45) Veröffentlichungstag und Bekanntmachung des Hinweises auf die Patenterteilung: **28.10.1987**
(21) Anmeldenummer: 85108169.5
(22) Anmeldetag: 02.07.1985
(51) Int. Cl.: D01H 7/882

(54) **Offenend-Spinnrotor und Verfahren zu seiner Herstellung**
Open-end spinning rotor and method of producing it
Rotor pour métier à filer à fibres libérées et son procédé de fabrication

(30) Priorität: 08.08.1984 DE 3429132
(43) Veröffentlichungstag der Anmeldung: 12.02.1986
(73) Patentinhaber: Schubert & Salzer Maschinenfabrik Aktiengesellschaft, 85055 Ingolstadt (DE)
(72) Erfinder: Landwehrkamp, Hans, Dipl.-Ing., D-8071 Lenting (DE)

## Beschreibung

Die vorliegende Erfindung betrifft einen Offenend-Spinnrotor mit einer Fasersammelrille, der aus zwei miteinander verbundenen Rotorteilen besteht, sowie ein Verfahren zu seiner Herstellung.

Offenend-Spinnrotoren werden normalerweise einteilig ausgebildet. Es ist jedoch aus verschiedenen Gründen ebenfalls bekannt, mehrteilige Offenend-Spinnrotoren herzustellen. Auf diese Weise lassen sich auch komplizierte Rotorformen einfacher und wirtschaftlicher herstellen, als dies bei einstückigen Offenend-Spinnrotoren der Fall ist. Um eine pneumatische Reinigung eines Spinnrotors zu ermöglichen, ist dieser beispielsweise im Bereich der Fasersammelrille geteilt (CH-PS 458.216 und DE-OS 2.103.171). Die beiden Rotorteile können voneinander entfernt werden, so dass Fasern und Garnreste zwischen den beiden Rotorteilen radial abgesaugt werden können. Aufgrund des Spiels, das wegen der erforderlichen Bewegbarkeit erforderlich ist, besteht die Gefahr, dass Fasern und Schmutzbestandteile zwischen den relativ zueinander beweglichen Teilen festgeklemmt werden. Darüber hinaus besteht die Gefahr, dass die zusammenwirkenden Flächen der Fasersammelrille durch diese Bewegungen und evtl. eingeklemmte Bestandteile mit der Zeit so in Mitleidenschaft gezogen werden, dass eine einwandfreie Garnbildung nicht mehr gewährleistet ist.

Abgesehen davon, dass die Herstellung mehrteiliger Spinnrotoren eine Möglichkeit zur Reinigung der Spinnrotoren schaffen kann, soll durch die Herstellung derartiger mehrteiliger Spinnrotoren in der Regel vermieden werden, dass Spinnrotoren aus dem vollen gedreht werden müssen (DE-OS 2.058.340), oder es sollen einfache Teile auch dann gefertigt werden, wenn der Offenend-Spinnrotor selber den erforderlichen Betriebsunterdruck zu erzeugen hat (DE-OS 2.058.340 und DE-AS 2.159.248). Hierbei sind die Gleitwand und die Fasersammelrille in einem ersten Rotorteil und der Ventilator an einem anderen Rotorteil vorgesehen. Die beiden Rotorteile sind über Verbindungsbolzen oder direkt im Presssitz miteinander verbunden. Man hat auch bereits vorgeschlagen, mehrteilige Spinnrotoren herzustellen, von denen ein Rotorteil besonders auf die erforderlichen Spinneigenschaften abgestimmt ist, während der andere Rotorteil auf die benötigten Festigkeitseigenschaften abgestellt ist. Die beiden Rotorteile sind dabei durch eine Rast- oder Klebeverbindung oder mittels eines Schrumpfschlauches miteinander verbunden (DE-PSen 2.939.325 und 2.939.326). In beiden Fällen wurde vermieden, dass sich die Trennfuge zwischen den beiden den Spinnrotor bildenden Einzelteilen im Bereich der Sammelrille befindet, da ein Lockern dieser Verbindung zwischen diesen Einzelteilen zu einer ungleichmässigen Fasersammelrille und damit auch zu ungleichmässigem Garn führt.

Trotz dieser vielfältigen Versuche sind diese gescheitert, da sie in der industriellen Fertigung nicht wirtschaftlich und praktikabel realisiert werden können. Die auf diese Weise hergestellten Offenend-Spinnrotoren sind entweder nicht spinnfähig oder halten den geforderten hohen Drehzahlen nicht stand.

Es ist deshalb nach wie vor Aufgabe der vorliegenden Erfindung, eine Methode zu schaffen, um einen aus mehreren Rotorteilen bestehenden spinnfähigen und brauchbaren Offenend-Spinnrotor auf einfache und wirtschaftliche Weise herzustellen.

Diese Aufgabe wird erfindungsgemäss dadurch gelöst, dass die Trennfuge zwischen den Rotorteilen in die Fasersammelrille einmündet und wenigstens teilweise als Schweissnaht ausgebildet ist. Die Rotorteile werden vor der Verbindung völlig unabhängig voneinander hergestellt und bearbeitet. Da die Trennfuge in die Fasersammelrille einmündet, ist diese Fasersammelrille vor dem Verbinden gut zugänglich. Dies führt zu einer grossen Universalität und Flexibilität bei der Herstellung von Offenend-Spinnrotoren und gestattet selbst die Ausbildung extremer Formen der Fasersammelrille wie z.B. hinterschnittene, ausserordentlich tiefe oder sehr spitzwinklige Fasersammelrillen. Die Verbindung der beiden Rotorteile mit Hilfe einer Schweissnaht gewährleistet eine sichere und verschleissresistente Verbindung zwischen den beiden Rotorteilen. Gegebenenfalls werden dabei die Rotorteile unter Vorspannung in gegenseitiger Anlage gehalten werden. Ein Lockern einer solchen Verbindung zwischen den beiden Rotorteilen wird sicher vermieden, wodurch auch ein Einklemmen von Fasern und Schmutz in der Trennfuge ausgeschlossen wird.

Prinzipiell kann die Trennfuge die verschiedensten Formen annehmen, z.B. die Form eines Zylinder-oder Kegelmantels, doch ist eine radial in die Schweissnaht einmündende Trennfuge vom Gesichtspunkt der Herstellung und auch für die meisten Anwendungszwecke besonders vorteilhaft.

Gemäss einer vorteilhaften Ausbildung des Erfindungsgegenstandes weist jeder der beiden Rotorteile einen Flansch auf, wobei sich die Trennfuge zwischen diesen Flanschen befindet. Hierdurch kann zur Erzielung einer möglichst geringen Leistungsaufnahme der Spinnrotor sehr dünnwandig ausgebildet werden, da der Flansch für eine gute Formstabilität des Spinnrotors auch bei hohen Drehzahlen sorgt. In weiterer vorteilhafter Ausgestaltung der Erfindung wird vorgesehen, dass die Wandstärke des Flansches des den Rotorboden bildenden Rotorteils grösser ist als die Wandstärke des die Gleitwand aufnehmenden Rotorteils. Der Flansch mit dem stärkeren Querschnitt erfüllt dabei neben dem Zweck der Formstabilität des Spinnrotors auch bei hohen Rotationsgeschwindigkeiten gleichzeitig die Aufgabe, dass zum Auswuchten hier Material abgefräst werden kann, ohne den Querschnitt des eigentlichen Spinnrotors zu schwächen und dabei dessen Formstabilität herabzusetzen.

Die Verbindung der beiden Rotorteile mit Hilfe einer Schweissnaht gewährleistet auch auf Dauer, dass die Trennfuge so eng bleibt, dass sich hier keine Fasern und kein Schmutz festsetzen kann. Um die beiden Rotorteile beim Verbinden besonders fest gegeneinander zu drücken, wird zweckmässigerweise vorgesehen, dass die Trennfuge durch Flächen der Flansche begrenzt wird, die im unverbundenen Zustand nichtparallel zueinander sind und deren der Fasersammelrille zugewandte Kanten im verbundenen Zustand durch die Schweissnaht unter Vorspannung in gegenseitiger Anlage gehalten werden.

Um auf einfache Weise eine Fasersammelrille ohne spanabhebende Formung zu erzielen, ist vorzugsweise vorgesehen, dass die Fasersammelrille als eckige Ringnut ausgebildet ist, die durch Prägen mindestens eines der beiden Rotorteile geformt ist. Durch das Prägen wird die Oberfläche verdichtet und damit in seiner Verschleisssbeständigkeit erhöht, ohne dass dabei die Oberflächenstruktur geändert wird.

Zur weiteren Erhöhung der Verschleissfestigkeit der Fasersammelrille kann wenigstens ein Teil derselben durch einen Einsatzring gebildet werden, der im Anschluss an die Gleitwand zwischen den beiden Rotorteilen eingespannt ist und die Trennfuge radial nach innen begrenzt. Ein solcher Einsatzring bietet den Vorteil, dass er aus einem Material bestehen kann, das völlig unabhängig vom Material des restlichen Spinnrotors gewählt werden kann. Im Interesse einer hohen Verschleissfestigkeit besteht der Einsatzring vorzugsweise aus einem Keramikwerkstoff.

Es sind zwar bereits ringförmige Einsatzringe bekannt, die wenigstens einen Teil der Fasersammelrille bilden (DE-Gm 7.622.639 und 7.622.656). Um einen solchen Spinnrotor herstellen zu können, muss sich der Einsatzring dieser bekannten Vorrichtungen bis zum offenen Ende des Spinnrotors erstrecken, wodurch der Spinnrotor vom Gewicht her recht schwer wird und somit im Betrieb auch viel Energie verschlingt. Im Gegensatz hierzu ermöglicht es die vorliegende Erfindung, den Einsatzring lediglich auf den Bereich der Fasersammelrille zu beschränken, wobei der Einsatzring dann zweckmässigerweise aus einem vom restlichen Bereich der Fasersammelfläche, nämlich der Gleitwand des Spinnrotors, abweichenden Material, z.B. Keramik, besteht.

Der Einsatzring kann unterschiedliche Aufgaben erfüllen und entsprechend auch unterschiedlich ausgebildet sein. Soll dieser Einsatzring lediglich der Aufgabe dienen, die Tiefe der Fasersammelrille auf Dauer zu gewährleisten, so besitzen in vorteilhafter Weise die beiden Rotorteile fluchtende koaxiale Ringnuten zur Aufnahme des Einsatzringes.

Vorzugsweise ist der wenigstens einen Teil der Fasersammelrille bildende Einsatzring auf seinem Innenumfang profiliert. Auf diese Weise bildet der Einsatzring nicht nur den Boden der Fasersammelrille, sondern auch deren Seitenwände, was die Formbeständigkeit der Fasersammelrille erhöht und damit die Spinneigenschaften über lange Zeit hinweg gewährleistet.

Um auch bei Verwendung eines Einsatzringes der Fasersammelrille jede beliebige Form verleihen zu können, kann in weiterer Ausgestaltung des Erfindungsgegenstandes der Einsatzring aus zwei Teilringen bestehen, die sich im Bereich ihrer grössten Innendurchmesser in gegenseitiger Anlage befinden.

Vorzugsweise wird der Offenend-Spinnrotor durch plastische Formgebung aus Blech hergestellt. Insbesondere in einem solchen Fall ist es zweckmässig, wenn der Einsatzring ebenfalls aus profiliertem Blech besteht, das durch die miteinander verbundenen Rotorteile unter Vorspannung in Anlage an den Rotorteilen gehalten wird.

Zur Herstellung eines derartigen Offenend-Spinnrotors wird erfindungsgemäss vorgesehen, dass die beiden Rotorteile miteinander durch Schweissen verbunden werden, wobei die Rotorteile so zur Schweissstelle angeordnet und an dieser vorbeigedreht werden, dass sich die Schweissnaht auf der Aussenseite des Offenend-Spinnrotors bildet und nicht bis in die Fasersammelrille hineinragt. Hierdurch kann eine Fasersammelrille beliebiger Form auf einfache Weise erzeugt werden, ohne dass die Fasersammelrille während des Zusammenfügens der Rotorteile in ihrer Form beeinträchtigt wird. Dadurch treten auch beim Spinnen keine nachteiligen Auswirkungen auf die Fasern ein.

Vorteilhafterweise werden die beiden Rotorteile während des Schweissvorganges gegeneinandergepresst.

Besonders leichtgewichtige Offenend-Spinnrotoren lassen sich erfindungsgemäss dadurch erzielen, dass mindestens der die Gleitwand für die Fasern aufnehmende Rotorteil durch spanlose Formung erzeugt wird, wobei die Fasersammelrille ihre Form durch Prägen erhält.

Zur Erhöhung der Festigkeit der Fasersammelrille kann in weiterer Ausgestaltung des erfindungsgemässen Verfahrens vorgesehen werden, dass die beiden Rotorteile im Bereich ihrer späteren Fasersammelrille Ausnehmungen erhalten, in welche beim Zusammenfügen der beiden Rotorteile ein Einsatzring eingelegt wird, der durch das Verschweissen der beiden Rotorteile in dieser Lage gesichert wird.

Dank der erfindungsgemässen Ausbildung der Erfindungsgegenstandes werden die geschilderten Nachteile des Standes der Technik vermieden. Darüber hinaus lässt sich der erfindungsgemässe Offenend-Spinnrotor auf einfache Weise und mit einfachen Mitteln herstellen und ermöglicht wegen der vielseitigen Abwandlungen seiner Fasersammelfläche eine universelle Anwendung. Selbst extremste Formen lassen sich ohne zeitaufwendige Massnahmen ohne Schwierigkeiten herstellen. Darüber hinaus ist der Offenend-Spinnrotor formstabil und verschleissfest trotz geringer Leistungsaufnahme.

Die Erfindung wird nachstehend anhand von Zeichnungen näher erläutert. Es zeigen:
Figur 1 im Schnitt einen erfindungsgemäss ausgebildeten Offenend-Spinnrotor, der durch unlösbares Verbinden zweier Drehteile hergestellt ist;
Figur 2 im Schnitt eine Abwandlung des Erfindungsgegenstandes mit einer nichtradialen Trennfuge;
Figur 3 im Schnitt eine andere Ausführung des erfindungsgemässen Offenend-Spinnrotors, bei welcher die Rotorteile mit Hilfe von unter Vorspannung stehenden Flanschen miteinander verbunden sind;
Figur 4 im Schnitt eine weitere Abwandlung eines Spinnrotors mit unterschiedlich starken Flanschen;
Figur 5 im Schnitt einen erfindungsgemäss ausgebildeten, durch plastische Formung aus Blech hergestellten Spinnrotor;
Figur 6 im Schnitt einen erfindungsgemässen Spinnrotor mit einem eingelegten Einsatzring, welcher die Fasersammelrille radial begrenzt;
Figur 7 im Schnitt einen abgewandelten Spinnrotor, bei welchem der Einsatzring eine Profilierung aufweist; und
Figur 8 im Schnitt eine weitere Abwandlung eines erfindungsgemässen Offenend-Spinnrotors, bei welchem der Einsatzring aus gerolltem Blech besteht.

Der in Figur 1 gezeigte Offenend-Spinnrotor besteht aus zwei miteinander verbundenen Rotorteilen 1 und 2, welche zwischen sich eine Fasersammelrille 3 einschliessen. Das Rotorteil 1 besitzt eine sich vom offenen Rotorrand 10 aus zur Fasersammelrille 3 erweiternde Gleitwand 11. Das Rotorteil 2 bildet den Rotorboden 24 und weist eine konusstumpfförmige Innenkontur auf. Es besitzt eine zentrische Bohrung 20, mit welcher es auf einem Rotorschaft 4 befestigt ist.

Auf der Rotoraussenseite besitzt der Spinnrotor eine keilförmige Ausnehmung, die durch entsprechende Formgebung eines oder beider Rotorteile 1 und 2 erzielt worden ist. In dieser Ausnehmung befindet sich eine Schweissnaht 5, mit welcher die beiden Rotorteile 1 und 2 miteinander verbunden sind.

Bei dem in Figur 1 gezeigten Ausführungsbeispiel werden die Rotorteile 1 und 2 durch spanabhebende Fertigung aus Stangenmaterial hergestellt. Sie werden nicht nur in ihre endgültige Form gebracht, sondern erhalten auch durch entsprechende Bearbeitung die gewünschte Oberfläche durch Polieren, Beschichten etc., wie dies von einteiligen Offenend-Spinnrotoren auch bekannt ist. Die fertigen Rotorteile 1 und 2 werden mit ihrer grösseren Durchmessern zur gegenseitigen Anlage gebracht und mit Hilfe der erwähnten Schweissnaht 5 miteinander verbunden. Zwischen den Rotorteilen 1 und 2 besteht eine sich von der Schweissnaht 5 ausgehende und in der Fasersammelrille 3 endende Trennfuge 8, die jedoch durch die vorherige Bearbeitung der Rotorteile so eng ist, dass sich keine Fasern und Schmutzbestandteile hier festsetzen können. Die Schweissverbindung, die durch Schutzgasschweissen, Induktionsschweissen etc. erzeugt wurde, gewährleistet, dass die Trennfuge auch nicht grösser wird, so dass unveränderte Verhältnisse aufrechterhalten werden.

Die beiden durch Schweissen miteinander verbundenen Rotorteile 1 und 2 werden während des Schweissens so zur Schweissstelle angeordnet und in der Weise an der Schweissstelle vorbeigedreht, dass sich die Schweissnaht 5 lediglich auf der Aussenseite des Offenend-Spinnrotors bildet. Die Schweissnaht 5 reicht somit nicht bis zur Fasersammelrille 3 und kann somit auch später im Spinnbetrieb keine nachteiligen Auswirkungen auf die sich in der Fasersammelrille 3 ablegenden Fasern haben.

Die Orientierung der Trennfuge 8 zwischen den Rotorteilen 1 und 2 ist nicht von ausschlaggebender Bedeutung. Während gemäss Figur 1 sich die Schweissnaht 5 und die sich hieran anschliessende Trennfuge 8 im wesentlichen auf einer den Spinnrotor schneidenden Radialebene befinden, ist gemäss Figur 2 im Rotorteil 2 eine ringförmige Schulter 21 vorgesehen, die von einem Ringvorsprung 22 überragt wird. Das Rotorteil ragt mit seinem den grösseren Durchmesser aufweisenden Ende bis zur Schulter 21 des Rotorteiles 2. Da das Rotorteil 1 aussen eine der Konizität der Gleitwand 11 entsprechende Konizität aufweist, bildet sich zwischen dieser Aussenwand 12 und dem Ringvorsprung 22 eine keilförmige Trennfuge 8, die im wesentlichen die Form einer Zylindermantelfläche besitzt und von der Schweissnaht 5 praktisch restlos ausgefüllt wird. Bei einer solchen Ausbildung des Spinnrotors bietet der Ringvorsprung 22 einen besonders guten Verformungswiderstand bei hohen Rotordrehzahlen.

Gemäss Figur 3 besitzen die Rotorteile 1 und 2 radiale Flansche 13 und 23, über welche die Verbindung der Rotorteile 1 und 2 erfolgt. Beide Flansche 13 und 23 besitzen eine leichte Konizität in der Weise, dass beim Aufeinanderliegen der die Fasersammelrille 3 bildenden Kanten die zu verbindenden Flächen nicht aneinander anliegen, sondern einen sich konisch nach aussen erweiternden Ringspalt 50 bilden (siehe gestrichelte Darstellung in Figur 3). Während des Verbindens der Rotorteile 1 und 2 durch Schweissen werden diese Flächen dann gegeneinandergepresst (Pfeile 51), bis die beiden Rotorteile 1 und 2 durch die Schweissnaht 5 miteinander verbunden sind. Die die Fasersammelrille 3 begrenzenden Kanten der beiden Rotorteile 1 und 2 werden aufgrund der durch diese Art der Verbindung erzeugte Vorspannung fest gegeneinander gepresst, wodurch zwischen den Rotorteilen 1 und 2 Spalte, in denen sich Fasern oder Schmutz festsetzen könnten, mit Sicherheit vermieden werden.

Wie Figur 3 deutlich zeigt, sind die beiden Flansche 13 und 23 verschieden stark ausgebildet, wobei der Flansch 23 des Rotorteiles 2, welcher den Boden 24 des Spinnrotors bildet, eine grössere Wandstärke b aufweist als das Rotorteil 1 mit der Gleitwand 11 (Wandstärke a). Auf diese Weise verleiht das Rotorteil 2 dem fertigen Offenend-Spinnrotor eine hohe Formstabilität auch bei grossen Drehzahlen. Darüber hinaus kann das Auswuchten des fertigen Spinnrotors auf einfache Weise durch Abfräsen von Material vom Flansch 23 erfolgen, ohne dass dies im Bereich der durch die Schweissnaht 5 ausgefüllten Trennfuge 8 geschieht, da der Flansch 23 so stark ist, dass dieses Abfräsen auf seiner der Trennfuge 8 abgewandten Seite geschehen kann. Eine solche Auswucht-Frässtelle 52 ist in Figur 4 gestrichelt angedeutet.

Wie ein Vergleich der Figuren 1 und 2 zeigt, kann die Fasersammelrille 3 verschiedenen Formen aufweisen. Figur 5 zeigt beispielsweise einen Spinnrotor, dessen Rotorteile 1 und 2 aus Blech durch plastische Formgebung hergestellt worden sind und welche zwischen sich eine spitzwinklige Fasersammelrille 3 einschliessen. Die Fasersammelrille 3 kann dabei einen solchen spitzen Winkel einschliessen, wie er mit üblichen Drück- und Rollwerkzeugen gar nicht herstellbar wäre. Obwohl bei dem gezeigten Blech-Spinnrotor die zusammenstossenden Flächen der Rotorteile 1 und 2 relativ klein sind, werden auch diese Rotorteile 1 und 2 mit Hilfe der die Trennfuge 8 fast völlig ausfüllenden Schweissnaht 5 sicher und dauerhaft miteinander verbunden.

Insbesondere bei aus Blech durch spanlose Formung hergestellten Offenend-Spinnrotoren, aber je nach dem Material, aus welchem die Rotorteile 1 und 2 hergestellt sind, auch bei manchen durch spanabhebende Spinnrotoren, ist es möglich und zweckmässig, die Fasersammelrille 3 durch Prägen herzustellen. Hierdurch wird die vorteilhafte Oberflächenstruktur, die durch spanabhebende Bearbeitung zerstört würde, beibehalten. Gleichzeitig tritt durch das Prägen eine Verdichtung des Materials und somit auch eine Erhöhung der Verschleissfestigkeit ein.

Gemäss Figur 4 ist im Rotorteil 2 durch Prägen eine Ringnut 30 gebildet worden, die nach dem untrennbaren Zusammenfügen der beiden Rotorteile 1 und 2 die Fasersammelrille 3 bildet. Gemäss Figur 3 ist sowohl im Rotorteil 1 als auch im Rotorteil 2 je eine eckige Ringnut 31 bzw. 30 gebildet worden, die zusammen die Fasersammelrille 3 bilden.

Die Fasersammelrille 3 von Offenend-Spinnrotoren ist in der Regel einem besonders hohen Verschleiss unterworfen. Um die Lebensdauer eines solchen Spinnrotors zu erhöhen, ist gemäss den Figuren 6 bis 8 ein Einsatzring 6 vorgesehen, der wenigstens einen Teil der Fasersammelrille 3 bildet. Beispielsweise ist dieser Einsatzring 6 als Keramikteil ausgebildet. Gemäss Figur 6 ist in beiden Rotorteilen 1 und 2 je eine koaxiale Ringnut 7 bzw. 70 vorgesehen, die beide jeweils den gleichen Durchmesser aufweisen. Beim Zusammenfügen der beiden Rotorteile 1 und 2 wird der genannte Einsatzring 6 in diese in Flucht gebrachten Ringnuten 7 und 70 eingelegt und durch die miteinander verbundenen Rotorteile 1 und 2 an seinem Platz gesichert. Die Geometrie der Rotorteile 1 und 2 sowie des Einsatzringes 6 sind so gewählt, dass der Einsatzring 6 die Fasersammelrille 3 radial begrenzt, während die Seitenwände der Fasersammelrille 3 durch die Rotorteile 1 und 2 gebildet werden. Diese Seitenwände können dabei wiederum unterschiedliche Formen und Neigungen aufweisen.

Figur 7 zeigt eine Abwandlung des in Figur 6 gezeigten Offenend-Spinnrotors. Der Einsatzring 6 ist bei diesem Ausführungsbeispiel statt in Ringnuten 7 und 70 in Ausnehmungen der Rotorteile 1 und 2 angeordnet, die zum Rotorinneren hin offen sind, und bildet die gesamte Fasersammelrille 3. Damit die Fasersammelrille 3 jede beliebige Form aufweisen kann, ist der Einsatzring 6 in zwei Teilringe 60 und 61 unterteilt, die beide in der gewünschten Weise profiliert sind. Bei verbundenen Rotorteilen 1 und 2 werden die Teilringe 60 und 61 im Bereich ihrer grössten Innendurchmesser in gegenseitiger Anlage gehalten und bilden dabei zusammen die Fasersammelrille 3. Je nach der gewünschten Form der Fasersammelrille 3 ist es dabei nicht erforderlich, dass beide Teilringe 60 und 61 einen gleich grossen maximalen Innendurchmesser aufweisen, wie ein Vergleich mit den Figuren 2 und 4 zeigt.

Der Einsatzring 6 hat seine Form vor dem Einlegen zwischen die den Offenend-Spinnrotor bildenden Rotorteile 1 und 2 erhalten. Dieses Profilieren der Innenumfangsfläche des Einsatzringes 6 entsprechend dem gewünschten Querschnitt der Fasersammelrille 3 erfolgt je nach Materialart und -stärke in unterschiedlicher Weise. In Figur 8 ist ein Blech-Spinnrotor gezeigt, der einen ebenfalls aus Blech bestehenden Einsatzring 6 aufnimmt. Dieser Einsatzring 6 besteht aus verschleissfestem Federstahl o. dgl. und wird durch Rollen in die gewünschte Form gebracht. Dabei kann vorgesehen werden, dass die endgültige Form der Fasersammelrille 3 erst durch Zusammenfügen und Verbinden der beiden Rotorteile 1 und 2 erreicht wird, so dass sich die Enden dieses Einsatzringes 6 aufgrund der so erzielten Vorspannung dicht an die Innenwände der Rotorteile 1 und 2 anlegen und so ein Festklemmen von Fasern und Schmutzbestandteilen ausschliessen. Hierdurch sind besonders spitzwinklige Formen der Fasersammelrille 3 möglich, da sich die endgültige Form erst beim Verbinden der beiden Rotorteile 1 und 2 mittels der Schweissnaht 5 ergibt. Natürlich kann ein solcher, aus Blech bestehender Einsatzring 6 auch bei als Drehteile ausgebildeten Rotorteilen 1 und 2 zur Anwendung kommen.

Der Offenend-Spinnrotor kann noch weitere zahlreiche Abwandlungen erfahren, die ebenfalls in den Rahmen der vorliegenden Erfindung fallen. Hierzu gehört der Austausch von Merkmalen untereinander oder ihr Ersatz durch Äquivalente. Je nach gewünschtem Material kann auch das Rotorteil 1 aus Blech bestehen und das Rotorteil 2 als gedrehtes Stahlteil hergestellt sein. Dabei kann der offene Rotorrand 10 noch eine geeignete Verstärkung 14 (Figur 4) erhalten. Die beiden Rotorteile 1 und 2 können auch aus unterschiedlichen Materialien bestehen, wenn dadurch die Verschweissbarkeit nicht beeinträchtigt wird.

## Patentansprüche

1. Offenend-Spinnrotor mit einer Fasersammelrille, der aus zwei miteinander verbundenen Rotorteilen besteht, dadurch gekennzeichnet, dass die Trennfuge (8) zwischen den Rotorteilen (1, 2) in die Fasersammelrille (3) einmündet und wenigstens teilweise als Schweissnaht (5) ausgebildet ist.

2. Offenend-Spinnrotor nach Anspruch 1, gekennzeichnet durch eine radial in die Schweissnaht (5) mündende Trennfuge (8).

3. Offenend-Spinnrotor nach Anspruch 2, dadurch gekennzeichnet, dass die beiden Rotorteile (1, 2) je einen radialen Flansch (13, 14) aufweisen, zwischen denen sich die Trennfuge (8) befindet.

4. Offenend-Spinnrotor nach Anspruch 3, dessen eines Rotorteil eine Gleitwand für die Fasern aufnimmt und dessen anderes Rotorteil einen Rotorboden bildet, dadurch gekennzeichnet, dass die Wandstärke (b) des Flansches (23) des den Rotorboden (24) bildenden Rotorteils (2) grösser ist als die Wandstärke (a) des Flansches (13) des die Gleitwand (11) aufnehmenden Rotorteils (1).

5. Offenend-Spinnrotor nach Anspruch 3 oder 4, dadurch gekennzeichnet, dass die Trennfuge (8) durch Flächen der Flansche (13, 23) begrenzt wird, die im unverbundenen Zustand nichtparallel sind und deren der Fasersammelrille (3) zugewandte Kanten im verbundenen Zustand durch die Schweissnaht (5) unter Vorspannung in gegenseitiger Anlage gehalten werden.

6. Offenend-Spinnrotor nach einem oder mehreren der Ansprüche 1 bis 5, dadurch gekennzeichnet, dass die Fasersammelrille (3) als eckige Ringnut (30, 31) ausgebildet ist, die durch Prägen mindestens eines der beiden Rotorteile (1, 2) geformt ist.

7. Offenend-Spinnrotor nach einem oder mehreren der Ansprüche 1 bis 6, dadurch gekennzeichnet, dass wenigstens ein Teil der Fasersammelrille (3) durch einen Einsatzring (6) gebildet wird, der im Anschluss an die Gleitwand (11) zwischen den beiden Rotorteilen (1, 2) eingespannt ist und die Trennfuge (8) radial nach innen begrenzt.

8. Offenend-Spinnrotor nach Anspruch 7, dadurch gekennzeichnet, dass der Einsatzring (6) aus Keramik besteht.

9. Offenend-Spinnrotor nach Anspruch 7 oder 8, dadurch gekennzeichnet, dass die beiden Rotorteile (1, 2) fluchtende koaxiale Ringnuten (7, 70) zur Aufnahme des Einsatzringes (6) aufweisen.

10. Offenend-Spinnrotornacheinemodermehreren der Ansprüche 7 bis 9, dadurch gekennzeichnet, dass der wenigstens einen Teil der Fasersammelrille (3) bildende Einsatzring (6) auf seinem Innenumfang profiliert ist.

11. Offenend-Spinnrotor nach Anspruch 10, dadurch gekennzeichnet, dass der Einsatzring (6) aus zwei Teilringen (60, 61) besteht, die sich im Bereich ihrer grössten Innendurchmesser in gegenseitiger Anlage befinden.

12. Offenend-Spinnrotor nach Anspruch 10, dadurch gekennzeichnet, dass der Einsatzring (6) aus profiliertem Blech besteht, das durch die miteinander verbundenen Rotorteile (1, 2) unter Vorspannung in Anlage an den Rotorteilen (1, 2) gehalten wird.

13. Verfahren zur Herstellung eines Offenend-Spinnrotors gemäss einem oder mehreren der Ansprüche 1 bis 12, dadurch gekennzeichnet, dass die beiden Rotorteile miteinander durch Schweissen verbunden werden, wobei die Rotorteile so zur Schweissstelle angeordnet und an dieser vorbeigedreht werden, dass sich die Schweissnaht auf der Aussenseite des Offenend-Spinnrotors bildet und nicht bis in die Fasersammelrille hineinragt.

14. Verfahren nach Anspruch 13, dadurch gekennzeichnet, dass die beiden Rotorteile während des Schweissvorganges gegeneinandergepresst werden.

15. Verfahren nach Anspruch 13 oder 14, dadurch gekennzeichnet, dass mindestens der die Gleitwand für die Fasern aufnehmende Rotorteil durch spanlose Formung erzeugt wird, wobei die Fasersammelrille ihre Form durch Prägen erhält.

16. Verfahren nach einem oder mehreren der Ansprüche 13 bis 15, dadurch gekennzeichnet, dass die beiden Rotorteile im Bereich ihrer späteren Fasersammelrille Ausnehmungen erhalten, in welche beim Zusammenfügen der beiden Rotorteile ein Einsatzring eingelegt wird, der durch das Verschweissen der beiden Rotorteile in dieser Lage gesichert wird.

## Claims

1. An open-end spinning rotor with a fiber-collecting groove, which rotor consists of two rotor parts which are connected one with another, characterised in that the parting gap (8) between the two rotor parts (1, 2) opens in the fiber-collecting groove (3) and at least partially is defined as a weld seam (5).

2. An open-end spinning rotor according to claim 1, characterised by a parting gap (8) which opens radially into the weld seam (5).

3. An open-end spinning rotor according to claim 2, characterised in that the two rotor parts (1, 2) each have a respective radial flange (13, 14), the parting gap (8) being formed therebetween.

4. An open-end spinning rotor according to claim 3, one rotor part thereof having a sliding wall for the fibers and the other rotor part thereof forming a rotor bottom, characterised in that the wall thickness (b) of the flange (23) of the rotor part (2) forming the rotor bottom (24) is greater than the wall thickness (a) of the flange (13) of the rotor part (1) with the sliding wall (11).

5. An open-end spinning rotor according to claim 3 or 4, characterised in that the parting gap (8) is limited by surfaces of the flanges (13, 23) which are non-parallel with respect to each other when they are not connected to each other, and the edges facing the fiber-collecting groove (3) are held to abut against one another under prestress by the weld seam (5) when being connected.

6. An open-end spinning rotor according to one or more of claims 1 to 5, characterised in that the fiber-collecting groove (3) is formed as an angular annular slot (30, 31) which is stamped in at least one of the two rotor parts (1, 2).

7. An open-end spinning rotor according to one or more of claims 1 to 6, characterised in that at least a part of the fiber-collecting groove (3) is defined by an insert ring (6) which adjoins said sliding wall (11) and is fixedly positioned by prestress between the two rotor parts (1, 2) and limits the parting gap (8) in a radially inward direction therefrom.

8. An open-end spinning rotor according to claim 7, characterised in that the insert ring (6) consists of ceramic material.

9. An open-end spinning rotor according to claim 7 or 8, characterised in that the two rotor parts (1, 2) have respective coaxial annular slots (7, 70) aligned with one another for receiving the insert ring (6).

10. An open-end spinning rotor according to one or more of claim 7 to 9, characterised in that at least a part of the insert ring (6) forming the fiber-collecting groove (3) is profiled along its inner periphery.

11. An open-end spinning rotor according to claim 10, characterised in that the insert ring (6) consists of two part rings (60, 61) abutting one another in the region of their largest inner diameter.

12. An open-end spinning rotor according to claim 10, characterised in that the insert ring (6) consists of profiled sheet metal held against the two rotor parts (1, 2) under prestress by virtue of the two rotor parts (1, 2) being connected with one another.

13. A process for producing an open-end spinning rotor according to one or more of claims 1 to 12, characterised in that the two rotor parts are connected with one another by welding, the two rotor parts being arranged relative to the welding place and being rotated relative thereto in such a way, that the weld seam is formed at the outer side of the open-end spinning rotor without projecting into the fiber-collecting groove.

14. Process according to claim 13, characterised in that the two rotor parts are pressed against one another during the welding process.

15. Process according to claim 13 or 14, characterised in that at least the rotor part with the sliding wall for the fibers is produced by non-cutting forming, the fiber-collecting groove receiving its form by stamping.

16. Process according to one or more of claims 13 to 15, characterised in that the two rotor parts receive annular recesses in the region of their posterior fiber-collecting groove, the insert ring being inserted therein before bringing together the two rotor parts, this insert ring being secured in this position by connecting the two rotor parts by welding.

## Revendications

1. Rotor de filature à fibres libérées, comportant une gorge collectrice de fibres et composé de deux éléments reliés l'un à l'autre, rotor caractérisé en ce que la ligne de joint (8) entre les éléments (1, 2) de ce rotor débouche dans la gorge (3) collectrice de fibres et est comblée au moins partiellement par un cordon (5) de soudure.

2. Rotor de filature à fibres libérées selon la revendication 1, caractérisé en ce que la ligne de joint (8) débouche radialement dans le cordon (5) de soudure.

3. Rotor de filature à fibres libérées selon la revendication 2, caractérisé en ce que les deux éléments (1, 2) de rotor comportent chacun une collerette radiale (13, 14) respective, la ligne de joint (8) se trouvant entre elles.

4. Rotor de filature à fibres libérées selon la revendication 3, dont l'un des éléments comporte une surface de glissement de fibres et dont l'autre élément forme un fond de rotor, rotor caractérisé en ce que l'épaisseur (b) de la collerette (23) de l'élément (2) qui forme le fond (24) du rotor est supérieure à l'épaisseur (a) de la collerette (13) de l'élément (1) qui comporte la surface (11) de glissement.

5. Rotor de filature à fibres libérées selon la revendication 3 ou 4, caractérisé en ce que la ligne de joint (8) est délimitée par des surfaces de collerettes (13, 23) qui ne sont pas parallèles quand les éléments du rotor ne sont pas reliés et dont les bords, tournés vers la gorge (3) collectrice de fibres, sont maintenus face à face sous précontrainte par le cordon (5) de soudure quand ces éléments sont reliés.

6. Rotor de filature à fibres libérées selon l'une ou plusieurs des revendications 1 à 5, caractérisé en ce que la gorge (3) collectrice de fibres a la conformation d'une gorge annulaire (30, 31) à section anguleuse, qui est formée par matriçage d'au moins l'un des deux éléments (1, 2) de rotor.

7. Rotor de filature à fibres libérées selon l'une ou plusieurs des revendications 1 à 6, caractérisé en ce qu'une partie au moins de la gorge (3) collectrice de fibres est formée par une bague (6) rapportée faisant suite à la surface (11 ) de glissement, qui est retenue entre les deux éléments (1, 2) de rotor et qui limite radialement vers l'intérieur la ligne de joint (8).

8. Rotor de filature à fibres libérées selon la revendication 7, caractérisé en ce que la bague (6) rapportée est en céramique.

9. Rotor de filature à fibres libérées selon la revendication 7 ou 8, caractérisée en ce que les deux éléments (1, 2) de rotor comportent des gorges annulaires (7, 70) coaxiales, alignées, destinées à loger la bague (6) rapportée.

10. Rotor de filature à fibres libérées selon l'une ou plusieurs des revendications 7 à 9, caractérisé en ce que la bague (6) rapportée, formant une partie au moins de la gorge (3) collectrice de fibres, est profilée sur son périmètre intérieur.

11. Rotor de filature à fibres libérées selon la revendication 10, caractérisé en ce que la bague (6) rapportée est composée de deux bagues partielles (60, 61) dont les surfaces ayant le plus grand diamètre intérieur se font vis à vis.

12. Rotor de filature à fibres libérées selon la revendication 10, caractérisé en ce que la bague (6) rapportée est en tôle profilée que les éléments (1, 2) de rotor mutuellement reliés appliquent avec précontrainte contre eux.

13. Procédé de fabrication d'un rotor de filature à fibres libérées selon l'une ou plusieurs des revendications 1 à 12, caractérisé en ce que les deux éléments de rotor sont reliés par soudage, ces éléments étant disposés par rapport au poste de soudage et tournant devant lui de façon que le cordon de soudure se forme du côté extérieur du rotor et ne pénètre pas jusqu'à la gorge collectrice de fibres.

14. Procédé selon la revendication 13, caractérisé en ce que les deux éléments de rotor sont pressés l'un contre l'autre pendant le soudage.

15. Procédé selon la revendication 13 ou 14, caractérisé en ce qu'au moins l'élément de rotor qui comporte la surface de glissement de fibres est façonné par déformation sans usinage à l'outil de coupe, la gorge collectrice de fibres étant formée par matriçage.

16. Procédé selon l'une ou plusieurs des revendications 13 à 15, caractérisé en ce que les deux éléments de rotor comportent, à l'emplacement de la future gorge collectrice de fibres, des évidements dans lesquels une bague rapportée est logée quand ces éléments sont assemblés, cette bague étant fixée en cet endroit par le soudage des deux éléments de rotor.
